# EUROPÄISCHE PATENTSCHRIFT

(11) **EP 1 126 110 B1**
(45) Veröffentlichungstag und Bekanntmachung des Hinweises auf die Patenterteilung: **14.07.2004**
(21) Anmeldenummer: 01103309.9
(22) Anmeldetag: 13.02.2001
(51) Int. Cl.: E05C 9/00

(54) **Schliessvorrichtung für Türen und Fenster**
Locking device for doors and windows
Dispositif de fermeture pour portes et fenêtres

(30) Priorität: 17.02.2000 DE 10007111
(43) Veröffentlichungstag der Anmeldung: 22.08.2001
(73) Patentinhaber: Molitor Patent GmbH, 42549 Velbert (DE)
(72) Erfinder: Molitor, Werner, 42549 Velbert (DE)
(74) Vertreter: COHAUSZ DAWIDOWICZ HANNIG & PARTNER

(56) Entgegenhaltungen:
- EP-A- 0 892 137
- EP-A- 0 937 847
- DE-A- 3 424 165
- DE-A- 4 138 741
- DE-A- 19 547 180
- DE-U- 29 505 344

## Beschreibung

Die Erfindung betrifft eine Schließvorrichtung für Flügeltüren und -fenster, mit einem in einer beidseitig hinterschnittenen Nut im Tür- bzw. Fensterrahmen geführten Riegelschieber, welcher an einem in der Nut umlaufenden Zahnriemen eingreift und längs der Nut verschiebbar ist, und mit einem an dem Riegelschieber angeordneten Schließelement, insbesondere in Form eines Zapfens.

Hierbei wird unter Fenster- bzw. Türrahmen der Rahmen verstanden, der die Schließmechanik enthält, also insbesondere der Rahmen, der z.B. die Scheibe eines Fenster- oder Türflügels umgibt, nicht jedoch der Rahmen eines Fensters oder einer Tür, der im Mauerwerk verankert ist.

Aus der DE 195 47 180 ist ein Führungselement für einen Fenster- oder Türbeschlag bekannt, welches in eine Nut eines Flügel- oder Rahmenbauteils eingreift. Das Führungselement ist mit einem umlaufenden Beschlagband verbunden und kann mittels sogenannter Gleitschuhe in der Nut gleiten. Das Führungselement weist einen federnden widerhakenartigen Bereich auf. Bei Einbringung des Führungselements verbiegt sich der widerhakenartige Bereich in Richtung des Führungselements und federt nach vollständiger Einbringung des Führungselements hinter Hinterschneidungen des Flügel- oder Rahmenbauteils. Das Führungselement ist durch Öffnungen in dem Beschlagband mit einem Schließelement verbunden. Das Führungselement und das Schließelement schließen das Beschlagband fest ein, so dass dieses bei Bewegungen entlang der Nut das Führungselement und das Schließelement mitnimmt und so das Schließelement in entsprechende Verschlussvorrichtungen eingreifen kann.

Nachteilig bei dieser Ausführung eines Führungselements ist, dass die Führungselemente nach einem einmaligen Einbringen nicht mehr ohne großen Aufwand aus der Nut entfernt werden können. Der federnde widerhakenartige Bereich verhindert ein Entfernen des Führungselements aus der Nut. Ein Austausch bzw. eine Reparatur des Führungselements ist nicht möglich. Weiterhin nachteilhaft ist, dass nachträglich keine Führungs- und damit auch Schließelemente anbringbar sind. An Stellen, an denen nachträglich ein Schließelement gewünscht wird, existieren keine Öffnungen in dem Beschlagband, die dies ermöglichen würden.

Eine weitere Schließvorrichtung für Fenster und Türen ist in der DE 34 24 165 offenbart. Antriebsmittel ist hier ein umlaufendes Kunststoffband mit einer Verzahnung, welches zwischen einem Unterteil und einem Oberteil angeordnet ist, wobei eines dieser Bauteile eine entsprechende Verzahnung zur Aufnahme der Verzahnung des Kunststoffbandes aufweist.

Nachteilig an dieser Schließvorrichtung ist, dass hier nachträglich nur unter sehr großem Aufwand zusätzliche Schließvorrichtungen an gewünschten Stellen eingebracht werden können.

Aufgabe der Erfindung ist es, eine Schließvorrichtung für Flügeltüren oder -fenster zu schaffen, die konstruktiv einfach ist, die sehr leicht nachträglich an jede Stelle des um den Tür- bzw. Fensterrahmen umlaufenden Zahnriemens angebracht werden kann und die in der Herstellung sehr preiswert ist.

Diese Aufgabe wird erfindungsgemäß dadurch gelöst, dass am Riegelschieber ein Führungsteil beweglich gelagert ist, das durch Verschieben und/oder Verschwenken mit einem Führungsvorsprung in eine der zwei Hinterschneidungsausnehmungen gelangt, wobei der Riegelschieber mit einem dem Führungsvorsprung gegenüberliegenden Vorsprung in der anderen Hinterschneidungsausnehmung einliegt. Eine erfindungsgemäße Schießvorrichtung umfaßt dementsprechend einen Riegelschieber und das an diesem beweglich gelagerte Führungsteil.

Ein solcher Riegelschieber ist konstruktiv einfach, sehr leicht nachträglich an jede Stelle des um den Tür- bzw. Fensterrahmen umlaufenden Zahnriemens einzubauen und in der Herstellung sehr preiswert. Der Riegelschieber und das am Riegelschieber beweglich gelagerte Führungsteil ist leicht in die Führungsnut des Tür- oder Fensterrahmens einsetzbar und wieder entfernbar.

Durch die zweiteilige Bauweise der Schließvorrichtung, bestehend aus Riegelschieber und Führungsteil, kann die Schließvorrichtung leicht in die Nut eingebracht werden, da das Schließelement durch die Beweglichkeit des Führungsteiles auf eine derart geringe Breite eingestellt werden kann, dass es in die Nut eines Rahmens eingesetzt werden kann. Der Vorsprung des Riegelschiebers liegt nach dem Einsetzen in die Nut zunächst in einer Hinterschneidungsausnehmung der Nut ein, der Führungsvorsprung des Führungsteils gelangt dann durch Verschieben und/oder Verschwenken in die zweite Hinterschneidungsausnehmung der Nut. Durch die Beweglichkeit des Führungsteils ist es sehr leicht beide Teile so zusammenzuführen, dass diese eine Einheit bilden und als solche in der Nut verschiebbar sind.

Verschoben wird die Schließvorrichtung durch eine Bewegung des in der Nut umlaufenden Zahnriemens auf den der Riegelschieber beim Einsetzen in die Nut mit einer insbesondere auf seiner Unterseite angeordneten entsprechenden Verzahnung eingreift.

Bevorzugt ist die Beweglichkeit des Führungsteiles so realisiert, dass es senkrecht zur Schließ-Bewegungsrichtung der Schließvorrichtung, also insbesondere senkrecht zur Längsrichtung der Nut am Riegelschieber verschoben werden kann. Alternativ kann es auch vorgesehen sein, das Führungsteil um eine Drehachse verschwenkbar im Riegelschieber zu lagern. In jedem Fall wird durch eine Bewegung des Führungsteiles erreicht, dass die effektive Breite der Schließvorrichtung vergrößert wird, so dass sowohl der Vorsprung am Riegelschieber, als auch der Führungsvorsprung des Führungsteiles in den Hinterschneidungsausnehmungen der Nut zu liegen kommen.

Eine besonders geeignete Lösung lässt sich erreichen, wenn der Riegelschieber seitlich eine Längsaussparung für das Führungsteil aufweist. Durch diese Längsaussparung kann das Führungsteil in die Nut des Tür- bzw. Fensterrahmens eingesetzt oder aus dieser herausgenommen werden, obwohl sich der Riegelschieber schon in der Nut befindet, da dann das Führungsteil zunächst in der Aussparung plaziert werden kann, bevor dessen Vorsprung durch eine Bewegung in die Hinterschneidungsausnehmung eingeführt wird.

Auch kann vor einem Einsetzen in die Nut die Einheit aus Riegelschieber und Führungsteil bebildet werden. Durch z.B. ein Zusammenschieben oder Zusammenschwenken beider Element wird das Führungsteil kann in die Längsaussparung bewegt, so dass sich eine geringe Breite des Schließelementes ergibt. Das Schließelement kann mit dieser geringen Breite dann als Einheit in die Nut eingesetzt werden, wonach das Führungselement zur Vergößerung der Breite bewegt wird, um in die Hinterschneidungsausnehmung zu gelangen.

Die Breite des Führungsteils ist idealerweise so bemessen, dass sie genau der Breite der Längsaussparung entspricht. Das Führungsteil ist so geformt, dass es durch Verschieben und Verschwenken bis in die Hinterschneidungsausnehmung der Nut eingebracht werden kann.

Vorteilhaft ist weiterhin, wenn das Führungsteil in einem Zwischenraum zwischen dem Riegelschieber und einer Kante des Nutvorsprungs über die gesamte Länge des Riegelschiebers angeordnet ist. Der Zwischenraum ist so breit dimensioniert, dass das Führungsteil gerade noch durch Verschieben und Verschwenken bis in die Hinterschneidungsausnehmung der Nut eingebracht werden kann. Führungsteil und Riegelschieber weisen in diesem Fall die gleiche Länge auf.

Besonders geeignet ist es, wenn das Führungsteil zur Bildung einer Stufe zweifach, insbesondere rechtwinkelig, abgewinkelt ist. Diese Form gewährleistet ein leichtes Verschieben und Verschwenken des Führungsteils. Das Führungsteil lässt sich in drei Bereiche, nämlich einen unteren, einen mittleren und einen äußeren Bereich, aufteilen. Der untere Bereich liegt in der Hinterschneidungsausnehmung der Nut ein und bildet insbesondere den Führungsvorsprung. Der mittlere Bereich liegt abgewinkelt zum unteren Bereich einerseits an der seitlichen Längskante der Nut und andererseits an der seitlichen Kante des Riegelschiebers an, der äußere Bereich liegt abgewinkelt in Richtung des Riegelschiebers, auf dessen äußeren Seite, d.h. der dem Tür- bzw. Fensterrahmen abgewandten Seite auf.

Weiterhin vorteilhaft ist es, wenn an der Unterseite des Führungsteils der Übergang vom äußeren Bereich, über den mittleren Verbindungsbereich, zum inneren Bereich des Führungsteils rund oder schräg ist. Dadurch wird ein leichtes Einführen des Führungsteils in die Nut geschaffen. Durch Druck auf den äußeren Bereich des Führungsteils schiebt sich das Führungsteil durch die Abschrägung bzw. Abrundung automatisch tiefer und weiter in die Nut hinein.

Führungsteil und Riegelschieber werden dadurch auseinandergedrückt, was einen perfekten Sitz der jeweiligen Vorsprünge in den entsprechenden Hinterschneidungsausnehmungen der Nut schafft.

Die Abrundung bzw. Abschrägung ist nicht dringend notwendig. Eine rechtwinkelige kantige Form des Führungsteils ist ebenfalls geeignet. Das Führungsteil kann dann manuell in die entsprechende geeignete Lage geschoben werden.

Von Vorteil ist es weiterhin, wenn der Riegelschieber zumindest eine Bohrung aufweist. Die Bohrung verläuft bevorzugt senkrecht zur Oberseite des Riegelschiebers. Mehrere Bohrungen in dem Riegelschieber sind ebenfalls denkbar. Eine Bohrung mit einem Innengewinde ermöglicht die Aufnahme eines Schraubelements, so daß am Riegelschieber ein weiteres Element, z.B. ein Schließelement oder ein Aufnahmezapfen für ein Schließelement angebracht werden kann.

Besonders günstig ist es, wenn der Riegelschieber z.B. koaxial zur Bohrung, an der dem Tür- bzw. Fensterrahmen abgewandten Seite des Riegelschiebers, einen Vorsprung, insbesondere in Form einer Mutter, aufweist. Dieser Vorsprung kann z.B. selbst als Schließelement dienen, oder aber als Aufnahmezapfen für ein Schließelement eingesetzt werden.

Dieser Vorsprung kann beispielsweise ein Hohlprofil sein. Ideal wäre eine Hülse oder eine Mutter, insbesondere mit einem Innengewinde. Optimal ist der Einsatz einer Sechskant- bzw. einer Achtkantmutter. Der Vorsprung ist bevorzugt koaxial zur Bohrung an der Oberfläche des Riegelschiebers angeordnet. Der Durchmesser der Bohrung des Vorsprungs ist gleich oder etwas größer, als der Durchmesser der Bohrung des Riegelschiebers. Idealerweise weisen beide Bohrungen identische, koaxiale Durchmesser zur Aufnahme eines Schraubelementes auf. Eine sehr gute Stabilität ist gegeben, wenn der Vorsprung einstückig mit dem Riegelschieber ausgeführt ist. Schweißverbindungen zwischen Vorsprung und Riegelschieber sind ebenfalls denkbar.

Am Riegelschieber ist zumindest ein Schließelement an der dem Tür- bzw. Fensterrahmen abgewandten Seite des Riegelschiebers angeordnet. Das Schließelement greift in Schließstellung in entsprechende Schließvorrichtungen des komplementären Rahmenbauteils der Tür bzw. des Fensters.

Ideal ist es, wenn das Schließelement, insbesondere ein Zapfen, eine Aussparung in Form des Vorsprungs des Riegelschiebers, zur formschlüssigen Aufnahme dieses Vorsprungs, aufweist. Ein Zapfen bzw. ein zylindrisches Profil schafft eine leichte Aufnahme in die entsprechende Schließvorrichtung des komplementären Rahmenbauteils der Tür bzw. des Fensters. Andere Ausführungsarten des Schließelements, wie z. B. eckige Profile sind aber auch einsetzbar. Das Schließelement ist an der Oberseite des Riegelschiebers angeordnet.

Zur Aufnahme des Schließelements dient der Vorsprung an dem Riegelschieber. Das Schließelement weist hierzu an seiner Unterseite eine Aussparung in Form des Vorsprungs des Riegelschiebers auf. Das Schließelement kann formschlüssig auf den Vorsprung mit in der Regel mehreckiger Form, z.B. in der Art einer achtkantförmigen Mutter, aufgesetzt werden. Durch diesen Formschluss ist ein Verschieben des Schließelements senkrecht zur Achse der Bohrung des Riegelschiebers und ein Verdrehen nicht möglich.

Die Achse der Aussparung ist bevorzugt parallel zur Achse des Schließelements versetzt angeordnet. Diese exzentrische Anordnung der Aussparung im Schließelement ermöglicht eine variable Anordnung des Schließelements in verschiedenen Drehstellungen. Dies ist allerdings nur bei kantigen bzw. eckigen Vorsprüngen am Riegelschieber und entsprechenden kantigen Aussparungen am Schließelement möglich. Z.B. bei einer Achtkantmutter und entsprechender Aussparung sind acht verschiedene Anordnungen des Schließelements einstellbar. Hierdurch kann der Stellung des Schließelements zur entsprechenden Schließvorrichtung des komplementären Rahmenbauteils der Tür bzw. des Fensters individuell angepasst werden., so daß unterschiedliche Schließkräfte zwischen einem Fenster und dem im Mauerwerk verankerten Rahmen einstellbar sind.

Vorteilhaft ist weiterhin, dass das Schließelement koaxial zur Aussparung ein Loch oder eine Bohrung, insbesondere mit einem Innengewinde, aufweist. Dieses Loch oder diese Bohrung ist entsprechend koaxial zu der Bohrung des Riegelschiebers angeordnet und hat den gleichen Durchmesser, wie die Bohrung des Riegelschiebers, so dass ein Schraubelement durch dieses Loch oder durch diese Bohrung bis in die Bohrung des Riegelschiebers geführt werden kann. Der Durchmesser der Aussparung des Schließelements ist größer als der Durchmesser des Loches oder der Bohrung. Der Vorsprung des Riegelschiebers kann nicht in dieses Loch bzw. diese Bohrung gelangen.

Das Schließelement ist mittels eines Schraubelements lösbar am Riegelschieber befestigt. Ein Schraubelement gewährleistet ein einfaches und sicheres Befestigen oder Lösen des Schließelements am dem Riegelschieber. Die Position des Schließelements ist deshalb und aufgrund der exzentrisch angeordneten Aussparung jederzeit leicht verstellbar.

Von Vorteil ist es, wenn das Führungsteil in seinem oberen Bereich zumindest eine Aussparung aufweist, durch die das Schraubelement in die Bohrung des Riegelschiebers einschraubbar ist. Die Aussparung ist so in dem oberen Bereich des Führungsteils angeordnet, dass beim Einsetzen des Führungsteils in die Nut des Tür- bzw. Fensterrahmens der Vorsprung des Riegelschiebers durch die Aussparung des Führungsteils hindurchgeführt wird.

Die Aussparung besitzt idealerweise die Form eines Langlochs oder eines zur seitlichen Kante des Führungsteils offenen, U-förmigen Lochs auf. Die Breite der Aussparung entspricht vorteilhafterweise der Breite des Vorsprungs, so dass ein Verschieben des Führungsteils in Richtung der Längsachse der Nut nicht möglich ist, sich jedoch eine Verschieblichkeit senkrecht hierzu ergibt.

Das Führungsteil ist z.B. mittels mindestens eines Schließelementes lösbar am Riegelschieber befestigt. Die Breite der Aussparung im oberen Bereich des Führungsteils ist geringer als der Durchmesser des Schließelements, so dass das Schließelement die beiden länglichen Seiten der Aussparung überragt. Der obere Bereich des Führungsteils liegt auf der äußeren Seite des Riegelschiebers auf, so dass der Vorsprung des Riegelschiebers durch die Aussparung des Führungsteils führt und das Schließelement auf den Vorsprung gesteckt wird.

Ein Schraubenelement, welches durch das Loch bzw. durch die Bohrung des Schließelements geführt wird und in die Bohrung des Riegelschiebers eingeschraubt wird, verbindet alle Bauteile. Der obere Bereich des Führungsteils wird dadurch fest zwischen die äußere Seite des Riegelschiebers und das Schließelement geklemmt. Ein Verschieben des Führungsteils ist bei angezogener Schraubverbindung nicht möglich.

Der Riegelschieber weist eine dem Zahnriemen entsprechende Verzahnung auf. Diese Verzahnung an der Unterseite des Riegelschiebers passt formschlüssig und durch Anzeihen der Schraubverbindung kraftschlüssig in die Verzahnung des Zahnriemens, der an dem Boden der Nut des Tür- bzw. Fensterrahmens umlaufend entlang läuft.

Weitere Einzelheiten und Vorteile des Erfindungsgegenstandes ergeben sich aus der nachfolgenden Beschreibung der zugehörigen Zeichnungen, in der bevorzugte Ausführungsbeispiele mit den dazu notwendigen Einzelheiten dargestellt sind. Es zeigen:
- Fig. 1:: perspektivische Ansicht des Riegelschiebers,
- Fig. 2:: Ansicht eines Querschnitts durch den Riegelschieber mit schematischer Darstellung des Schließelements bzw. des Vorsprungs und der Verzahnung,
- Fig. 3:: Seitenansicht eines Riegelschiebers ohne Schließelement bzw. Vorsprung,
- Fig. 4:: Draufsicht auf den Riegelschieber,
- Fig. 5:: Ansicht eines Längsquerschnitts durch den Riegelschieber,
- Fig. 6:: Ansicht eines Riegelschiebers von unten,
- Fig. 7:: Ausschnitt aus Fig. 5 / Vergrößerte Darstellung der Verzahnung des Riegelschiebers,
- Fig. 8:: perspektivische Darstellung des Führungsteils mit abgerundetem Übergang an der Unterseite,
- Fig. 9:: Draufsicht auf das Führungsteil,
- Fig. 10:: Seitenansicht des Führungsteils nach Fig. 8,
- Fig. 11:: perspektivische Darstellung des Führungsteils mit kantigem Übergang an der Unterseite,
- Fig. 12:: Draufsicht auf das Führungsteil,
- Fig. 13:: Seitenansicht des Führungsteils nach Fig. 11.

Fig. 1 zeigt eine perspektivische Ansicht eines Riegelschiebers 1. Der Riegelschieber 1 weist an der Unterseite eine Verzahnung 2 auf, die in einen an dem Boden der Nut des Tür- bzw. Fensterrahmens umlaufenden Zahnriemen formschlüssig eingreift. Der Riegelschieber 1 weist eine Längsaussparung 3 an einer Seite auf, durch die ein in den Fig. 8 - 13 dargestelltes Führungsteil 14 eingebracht werden kann.

Der Riegelschieber liegt mit seinen Flanken 4, 5 an den jeweiligen beiden vorstehenden Kanten der Hinterschneidungsausnehmung der Nut an. Durch die Aussparung 3 ist das Führungsteil 14 in die Nut durch Verschieben und Verdrehen einsetzbar. In dem hier dargestellten Riegelschieber 1 ist in der Mitte seiner Oberfläche in Breite der Längsaussparung 3 eine Vertiefung 6 eingebracht. Der obere Bereich des Führungsteils 14 passt von seinen Ausmaßen genau in diese Vertiefung 6, so dass eine glatte ebene Fläche an der Oberseite, der dem Tür- bzw. Fensterrahmen abgewandten Seite, des Riegelschiebers 1 entsteht, in der nur ein Schließelement 7 bzw. ein Vorsprung 8 herausragt.

In der Zeichnung stellt das herausragende Element sowohl das Schließelement 7, als auch den Vorsprung 8 am Riegelschieber 1, der das Schließelement 8 aufnimmt, dar. Dies bedeutet der Vorsprung 7 kann zwei Funktionen haben. Zum einen kann er selbst als Schließelement 8 dienen, zum anderen kann er zur Aufnahme eines auf den Vorsprung 7 steckbaren Schließelements 8 dienen.

Der Riegelschieber 1 weist an einer Längsseite einen Vorsprung 9 auf, der in eine der beiden Hinterschneidungsausnehmungen der Nut einliegt. Die Flanken 4, 5 des Riegelschiebers 1 liegen tiefer in der Nut als der mittlere Bereich 10 des Riegelschiebers 1. In dem so entstandenen Zwischenraum 11 liegt der umlaufende Zahnriemen, in den die Verzahnung 2 des Riegelschiebers 1 entsprechend eingreift. Die Verzahnung 2 des Riegelschiebers 1 liegt in der Mitte des Riegelschiebers 1 und hat genau die Breite des durch die Flanken 4, 5 begrenzten Zwischenraums 11 bzw. des in diesem Zwischenraum 11 liegenden umlaufenden Zahnriemens.

Die Vertiefung 6 ist nicht zwingend notwendig. Eine alternative Ausführungsform des Riegelschiebers 1 weist keine Vertiefung 6 und keine Längsaussparung 3 an der Seite auf. Der Riegelschieber 1 ist dann kleiner in seiner Breite, d.h. er liegt nicht nur mit der Flanke 5 an der Nut an. Auf der Seite der Flanke 4 entsteht ein Zwischenraum zwischen dem Riegelschieber 1 und der vorstehenden Kante der Hinterschneidungsausnehmung der Nut. In diesem Fall ist das Führungsteil 4, welches dann die gleiche Länge, wie der Riegelschieber 1 besitzt, in diesen Zwischenraum einführbar. Der obere Bereich des Führungsteils 14 liegt dann komplett auf der Oberseite des Riegelschiebers 1 auf und bildet idealerweise mit dem Rahmen der Tür bzw. des Fensters einen ebenen Abschluss.

In Fig. 2 ist die Ansicht eines Querschnitts durch den Riegelschieber 1 mit schematischer Darstellung des Schließelements 7 bzw. des Vorsprungs 8 und der Verzahnung 2 dargestellt. An einer Seite des Riegelschiebers 1 weist die Flanke 5 einen Vorsprung 9 auf, der dazu vorgesehen ist, in eine der Hinterscheidungsausnehmungen der Nut einzugreifen. Die andere Flanke 6 besitzt keinen Vorsprung. Der Riegelschieber 1 weist eine U-förmige Form auf, wobei an der einen Seite zusätzlich der Vorsprung 9 angeordnet ist. Fig. 2 zeigt deutlich den Zwischenraum 11 der zwischen den Flanken 4, 5 des U-förmigen Riegelschiebers 1 entsteht. An der Unterseite des mittleren Bereiches 10 des Riegelschiebers 1 ist die Verzahnung 2 angeordnet. Das Schließelement 7 bzw. der Vorsprung 8 ragt mittig aus der äußeren Seite des Riegelschiebers 1 heraus.

Fig. 3 zeigt nochmals eine Seitenansicht eines Riegelschiebers 1, aber ohne Schließelement 7 bzw. Vorsprung 8 und Verzahnung 2. Der Riegelschieber 1 kann mehrteilig oder einstückig ausgebildet sein.

Die Fig. 4 stellt eine Aufsicht auf den Riegelschieber 1 dar. Ab Fig. 4 ist bei dem Bezugszeichen 7 nur noch der Vorsprung an dem Riegelschieber 1 gemeint. Der Vorsprung 7 hat hier eine achtkantförmige Form, d.h. die äußere Form einer Schraubenmutter. Mittig in dem Vorsprung 7 ist eine Bohrung 12 eingebracht die auch durch die Oberseite des Riegelschiebers 1 geht. Die Bohrung besitzt in dem Bereich des Oberteils des Riegelschiebers 1 ein Innengewinde zur Aufnahme eines Schraubenelements. Der Vorsprung 7 kann, muss aber kein Innengewinde aufweisen. In der Regel ist der Vorsprung 7 einstückig an dem Riegelschieber 1 angeordnet, so dass er dann auch ein Innengewinde aufweist. Der Riegelschieber 1 kann mehrere Bohrungen 12 und entsprechende Vorsprünge 7 besitzen.

Die Vorsprünge 7 sind immer koaxial zu den Bohrungen 12 angeordnet und haben zumindest den gleichen Durchmesser.
Die gestrichelten Linien zeigen schematisch die Verzahnung 2 an der Unterseite des Riegelschiebers 1.

Fig. 5 stellt eine Ansicht eines Längsquerschnitts durch den Riegelschieber 1 dar, wobei der Querschnitt mittig durch den Vorsprung 7 geht. Die Bohrung 12 durch den Riegelschieber 1 bzw. durch den Vorsprung 7 ist dargestellt. Die Verzahnung 2 an der Unterseite des Riegelschiebers 1 verläuft gleichmäßig über die Länge des Riegelschiebers 1.

Fig. 6 zeigt eine Unteransicht des Riegelschiebers 1. Die Verzahnung 2 liegt mittig an der Unterseite. Die Bohrung 12 verläuft durch einen vorstehenden Zahn an der Unterseite. Die gestrichelte Linie 13 stellt die Kante zwischen Führungsvorsprung 9 und Flanke 5 dar.

In Fig. 7 ist der Kreisausschnitt der Fig. 5 in vergrößerter Form dargestellt. Diese Figur zeigt zwei Zähne der Verzahnung 2 der Unterseite des Riegelschiebers 1.

Fig. 8 zeigt eine perspektivische Darstellung des Führungsteils 14. Das Führungsteil 14 lässt sich in drei Bereiche aufteilen, nämlich einen oberen Bereich 15, einen mittleren Bereich 16 und einen dritten Bereich, dem Führungsvorsprung 17. Der obere Bereich 15 des Führungsteils 14 weist eine U-förmige Aussparung 18 auf. Das Führungsteil 14 wird durch die vorher beschriebene Längsaussparung 3 oder durch den Zwischenraum zwischen dem Riegelschieber 1 und der vorstehenden Kante der Hinterschneidungsausnehmung der Nut in diese eingeführt, bis sein Führungsvorsprung 17 in die entsprechende Hinterschneidungsausnehmung der Nut gelangt.

Dies geschieht durch Verschieben und Verschwenken des Führungsteils 14. Die Aussparung 18 umschließt den Vorsprung 7 des Riegelschiebers 1. Die Aussparung 18 kann auch die Form eines Langlochs besitzen. Durch die längliche Form der Aussparung lässt sich das Führungsteil 14 entlang des Vorsprungs 7 verschieben und dieser behindert das Einführen des Führungsteils 14 in die Nut nicht.

An der Unterseite des Führungsteils 14 ist der Übergang 19 von dem oberen Bereich 15 zu dem mittleren Bereich 16 bzw. zu dem Führungsvorsprung 17 rund ausgeformt. Hierdurch kann das Führungsteil 14 an der Kante des Oberteils des Riegelschiebers 1 zur Aussparung 3 hin, in die Aussparung 3 leichter hineingleiten. Durch Druck auf den oberen Bereich 15 des Führungsteils 14, schiebt sich das Führungsteil automatisch tiefer in die Nut hinein. Ein abgerundeter oder abgeschrägter Übergang 19 bewirkt ein leichtes Hineingleiten des Führungsteils 14 bis dieses in mit seinem Führungsvorsprung 17 in die Hinterschneidungsausnehmung der Nut gelangt ist.

Fig. 9 zeigt eine Aufsicht auf das Führungsteil 14.

In Fig. 10 ist die Seitenansicht des Führungsteils nach Fig. 8 gezeigt. Der abgerundete Übergang 19 ist deutlich dargestellt.

Einen alternativen Übergang 19 zeigt Fig. 11. Der Übergang 19 kann auch rechtwinkelig ausgeführt sein.

Fig. 12 zeigt eine Draufsicht auf das Führungsteil 14 nach Fig. 11

In Fig. 13 ist die Seitenansicht des Führungsteils nach Fig. 11 gezeigt. Der abgewinkelte Übergang 19 ist deutlich dargestellt.

## Patentansprüche

1. Schließvorrichtung für Flügeltüren und -fenster, mit einem in einer beidseitig hinterschnittenen Nut im Tür- bzw. Fensterrahmen geführten Riegelschieber (1), welcher an einem in der Nut umlaufenden Zahnriemen eingreift und längs der Nut verschiebbar ist, und mit einem an dem Riegelschieber (1) angeordneten Schließelement (7,8), insbesondere in Form eines Zapfens, **dadurch gekennzeichnet, dass** am Riegelschieber (1) ein Führungsteil (14) beweglich gelagert ist, das durch Verschieben und/oder Verschwenken mit einem Führungsvorsprung (17) in eine der zwei Hinterschneidungsausnehmungen gelangt, wobei der Riegelschieber (1) mit einem dem Führungsvorsprung (17) gegenüberliegenden Vorsprung (9) in der anderen Hinterschneidungsausnehmung einliegt.

2. Schließvorrichtung für Flügeltüren und -fenster, mit einem Schließelement (7,8), insbesondere in Form eines Zapfens, welche auf einen in einer Nut eines Tür- oder Fensterrahmens mit zwei Hinterscheidungsausnehmungen umlaufenden Zahnriemen aufsetzbar und in der Nut verschiebbar ist **dadurch gekennzeichnet, daß** die Schließvorrichtung aus einem Riegelschieber (1) mit einem in eine Hinterschneidungsausnehmung einsetzbaren Vorsprung (9) und einem am Riegelschieber (1) beweglich gelagerten Führungsteil (14) mit einem dem Vorsprung (9) gegenüberliegenden Führungsvorsprung (17) besteht, der durch Verschieben und/oder Verschwenken des Führungsteils (14) in die andere Hinterschneidungsausnehmung einführbar ist.

3. Schließvorrichtung nach Anspruch 1 oder 2, **dadurch gekennzeichnet, dass** der Riegelschieber (1) seitlich eine Längsaussparung (3) für das Führungsteil (14) aufweist.

4. Schließvorrichtung nach einem der vorherigen Ansprüche, **dadurch gekennzeichnet, dass** das Führungsteil (14) in einem Zwischenraum zwischen dem Riegelschieber (1) und einer Kante eines Nutvorsprungs über die gesamte Länge des Riegelschiebers (1) angeordnet ist.

5. Schließvorrichtung nach einem der vorherigen Ansprüche, **dadurch gekennzeichnet, dass** das Führungsteil (14) zur Bildung einer Stufe zweifach, insbesondere rechtwinkelig, abgewinkelt ist.

6. Schließvorrichtung nach einem der vorherigen Ansprüche, **dadurch gekennzeichnet, dass** an der Unterseite des Führungsteils (14) der Übergang (19) vom äußeren Bereich (15), über den mittleren Verbindungsbereich (16), zum inneren Bereich (17) des Führungsteils (14) rund oder schräg ist.

7. Schließvorrichtung nach einem der vorherigen Ansprüche, **dadurch gekennzeichnet, dass** der Riegelschieber (1) zumindest eine Bohrung (12) aufweist.

8. Schließvorrichtung nach einem der vorherigen Ansprüche, **dadurch gekennzeichnet, dass** die Bohrung (12) ein Innengewinde aufweist.

9. Schließvorrichtung nach einem der vorherigen Ansprüche, **dadurch gekennzeichnet, dass** der Riegelschieber (1) koaxial zur Bohrung (12), an der dem Tür- bzw. Fensterrahmen abgewandten Seite des Riegelschiebers (1), einen Vorsprung (8), insbesondere in Form einer Mutter, aufweist.

10. Schließvorrichtung nach einem der vorherigen Ansprüche, **dadurch gekennzeichnet, dass** am Riegelschieber (1) zumindest ein Schließelement (7) an der dem Tür- bzw. Fensterrahmen abgewandten Seite des Riegelschiebers (1) angeordnet ist.

11. Schließvorrichtung nach einem der vorherigen Ansprüche, **dadurch gekennzeichnet, dass** das Schließelement (7), insbesondere ein Zapfen, eine Aussparung in Form des Vorsprungs (8) zur formschlüssigen Aufnahme dieses Vorsprungs (8), aufweist.

12. Schließvorrichtung nach einem der vorherigen Ansprüche, **dadurch gekennzeichnet, dass** die Aussparung exzentrisch im Schließelement (7) angeordnet ist.

13. Schließvorrichtung nach einem der vorherigen Ansprüche, **dadurch gekennzeichnet, dass** das Schließelement (7) koaxial zur Aussparung ein Loch oder eine Bohrung, insbesondere mit einem Innengewinde, aufweist.

14. Schließvorrichtung nach einem der vorherigen Ansprüche, **dadurch gekennzeichnet, dass** das Schließelement (7) mittels eines Schraubelements lösbar am Riegelschieber (1) befestigt ist.

15. Schließvorrichtung nach einem der vorherigen Ansprüche, **dadurch gekennzeichnet, dass** das Führungsteil (14) in seinem oberen Bereich (15) zumindest eine Aussparung (18) aufweist, durch die das Schraubelement in die Bohrung des Riegelschiebers (1) einschraubbar ist.

16. Schließvorrichtung nach einem der vorherigen Ansprüche, **dadurch gekennzeichnet, dass** die Aussparung (1) die Form eines Langlochs oder eines zur seitlichen Kante des Führungsteils (14) offenen, U-förmigen Lochs aufweist.

17. Schließvorrichtung nach einem der vorherigen Ansprüche, **dadurch gekennzeichnet, dass** das Führungsteil (14) mittels mindestens eines Schließelementes (7) lösbar am Riegelschieber (1) befestigt ist.

18. Schließvorrichtung nach einem der vorherigen Ansprüche, **dadurch gekennzeichnet, dass** das Langloch (18) oder das U-förmige Loch (18) eine geringere Breite aufweisen, als der Durchmesser des Schließelements (7) .

19. Schließvorrichtung nach einem der vorherigen Ansprüche, **dadurch gekennzeichnet, dass** der Riegelschieber (1) eine dem Zahnriemen entsprechende Verzahnung (2) aufweist.

## Claims

1. Locking device for wing doors and wing windows, comprising a locking slide (1) which is guided in a twosidedly undercut groove in the door frame or window frame and which engages a toothed belt which moves around the groove and which is displaceable longitudinally relative to the groove, and a locking element (7, 8) arranged on the locking slide (1), in particular in the form of a pin, **characterised in that** on the locking slide (1) is movably mounted a guide element (14) which arrives by displacing and/or pivoting with a guide protrusion (17) in one of the two undercuts, and the locking slide (1) comes to lie with a protrusion (9) placed opposite the guide protrusion (17) in the other undercut.

2. Locking device for wing doors and wing windows, comprising a locking element (7, 8), in particular in the form of a pin, which is seated on a tooth belt which moves around in a groove of a door frame or window frame with two undercuts and which is displaceable in the groove, **characterised in that** the locking device is composed of a locking slide (1) with a protrusion (9) which is inserted into an undercut and a guide element (14) which is movably mounted on the locking slide (1) and with a guide protrusion (17) opposite the protrusion (9) which is insertible in the other undercut by displacing and/or pivoting the guide element (14).

3. Locking device according to Claim 1 or 2, **characterised in that** the locking slide (1) has laterally a longitudinal cutout (3) for the guide element (14).

4. Locking device according to one of the above claims, **characterised in that** the guide element (14) is arranged in an intermediate space between the locking slide (1) and an edge of a groove protrusion over the entire length of the locking slide (1).

5. Locking device according to one of the above claims, **characterised in that** the guide element (14) is for the purpose of forming a step angled twice, in particular rectangularly.

6. Locking device according to one of the above claims, **characterised in that** at the bottom side of the guide element (4) the transition (19) from the outer range (15) via the central connecting area (16) towards the inner area (17) of the guide element (14) is round or slanted.

7. Locking device according to one of the above claims, **characterised in that** the locking slide (1) comprises at least one bore (12).

8. Locking device according to one of the above claims, **characterised in that** the bore (12) has an internal thread.

9. Locking device according to one of the above claims, **characterised in that** the locking slide (1) comprises coaxially to the bore (12) at the side of the locking slide (1) facing away from the door frame or window frame a protrusion (8), in particular in the form of a nut.

10. Locking device according to one of the above claims, **characterised in that** on the locking slide (1) at its side (1) facing away from the door frame or window frame is arranged at least one locking element (7).

11. Locking device according to one of the above claims, **characterised in that** the locking element (7), in particular a pin, comprises a cutout in the form of a protrusion (8) for positive accommodation of this protrusion (8).

12. Locking device according to one of the above claims, **characterised in that** the cutout is arranged eccentrically in the locking element (7).

13. Locking element according to one of the above claims, **characterised in that** the locking element (7) comprises coaxially to the cutout a hole or a bore, in particular with an internal thread.

14. Locking device according to one of the above claims, **characterised in that** the locking element (7) is mounted by means of a screw element on the locking slide (1) so as to be releasable.

15. Locking device according to one of the above claims, **characterised in that** the guide element (14) has in its upper region (15) at least one cutout (18) through which the screw element can be screwed into the bore of the locking slide (1).

16. Locking device according to one of the above claims, **characterised in that** the cutout (1) has the form of an elongated hole or a U-shaped hole which is open towards the lateral edge of the guide element (14).

17. Locking device according to one of the above claims, **characterised in that** the guide element (14) is mounted on the locking slide (1) so as to be releasable by means of at least one locking element (7).

18. Locking device according to one of the above claims, **characterised in that** the elongated hole (18) or the U-shaped hole (18) have a lesser width than the diameter of the locking element (7).

19. Locking device according to one of the above claims, **characterised in that** the locking slide (1) comprises a toothing (2) to correspond with the toothed belt.

## Revendications

1. Dispositif de fermeture pour portes et fenêtres à vantaux, avec une coulisse de verrou (1) guidée dans une rainure en contre-dépouille des deux côtés dans le cadre de porte ou respectivement de fenêtre, laquelle est en prise dans une courroie crantée circulant dans la rainure et peut coulisser le long de la rainure, et avec un élément de fermeture (7,8), en particulier sous la forme d'un tenon, disposé sur la coulisse de verrou (1 ),
**caractérisé par le fait qu'**une pièce de guidage (14) est montée mobile sur la coulisse de verrou (1), laquelle arrive par une saillie de guidage (17) dans l'un des deux évidements de contre- dépouille par coulissement et/ou pivotement, la coulisse de verrou (1) étant logée, par une saillie (9) opposée à la saillie de guidage (17), dans l'autre évidement en contre-dépouille.

2. Dispositif de fermeture pour portes et fenêtres à vantaux, avec un élément de fermeture (7,8), en particulier sous la forme d'un tenon, qui est démontable sur une courroie crantée circulant dans une rainure d'un cadre de porte ou de fenêtre avec deux évidements en contre-dépouille et peut coulisser dans la rainure,
**caractérisé par le fait que** le dispositif de fermeture est constitué d'une coulisse de verrou (1) avec une saillie (9) pouvant être placée dans un évidement en contre-dépouille et une pièce de guidage (14) montée mobile sur la coulisse de verrou (1) avec une saillie de guidage (17) opposée à la saillie (9), qui peut être introduite dans l'autre évidement en contre-dépouille par coulissement et/ou pivotement de la pièce de guidage (14).

3. Dispositif de fermeture selon la revendication 1 ou 2,
**caractérisé par le fait que** la coulisse de verrou (1) présente latéralement un évidement longitudinal (3) pour la pièce de guidage (14).

4. Dispositif de fermeture selon l'une des revendications précédentes,
**caractérisé par le fait que** la pièce de guidage (14) est disposée dans un espace intermédiaire entre la coulisse de verrou (1) et une arête d'une saillie de rainure sur toute la longueur de la coulisse de verrou (1).

5. Dispositif de fermeture selon l'une des revendications précédentes,
**caractérisé par le fait que** la pièce de guidage (14) est repliée deux fois, en particulier à angle droit, pour la formation d'un gradin.

6. Dispositif de fermeture selon l'une des revendications précédentes,
**caractérisé par le fait que**, sur la face inférieure de la pièce de guidage (14), le passage (19) de la zone extérieure (15), par l'intermédiaire de la zone de liaison (16) médiane, à la zone intérieure (17) de la pièce de guidage (14) est arrondi ou incliné.

7. Dispositif de fermeture selon l'une des revendications précédentes,
**caractérisé par le fait que** la coulisse de verrou (1) présente au moins un alésage (12).

8. Dispositif de fermeture selon l'une des revendications précédentes,
**caractérisé par le fait que** l'alésage (12) présente un taraudage.

9. Dispositif de fermeture selon l'une des revendications précédentes,
**caractérisé par le fait que** la coulisse de verrou (1) présente une saillie (8), en particulier sous la forme d'un écrou, coaxialement à l'alésage (12), sur la face de la coulisse de verrou (1) écartée du cadre de porte ou respectivement de fenêtre.

10. Dispositif de fermeture selon l'une des revendications précédentes,
**caractérisé par le fait qu'**au moins un élément de fermeture (7) est disposé sur la coulisse de verrou (1) sur la face de la coulisse de verrou (1) écartée du cadre de porte ou respectivement de fenêtre.

11. Dispositif de fermeture selon l'une des revendications précédentes,
**caractérisé par le fait que** l'élément de fermeture (7), en particulier un tenon, présente un évidement de la forme de la saillie (8) pour la réception à fermeture géométrique de cette saillie (8).

12. Dispositif de fermeture selon l'une des revendications précédentes,
**caractérisé par le fait que** l'évidement est disposé excentriquement dans l'élément de fermeture (7).

13. Dispositif de fermeture selon l'une des revendications précédentes,
**caractérisé par le fait que** l'élément de fermeture (7) présente, coaxialement à l'évidement, un trou ou un alésage, en particulier avec un taraudage.

14. Dispositif de fermeture selon l'une des revendications précédentes,
**caractérisé par le fait que** l'élément de fermeture (7) est fixé de manière démontable à la coulisse de verrou (1) au moyen d'un élément de vissage.

15. Dispositif de fermeture selon l'une des revendications précédentes,
**caractérisé par le fait que** la pièce de guidage (14) présente dans sa zone supérieure (15) au moins un évidement (18) à travers lequel l'élément de vissage peut être vissé dans l'alésage de la coulisse de verrou (1).

16. Dispositif de fermeture selon l'une des revendications précédentes,
**caractérisé par le fait que** l'évidement (1) présente la forme d'un trou oblong ou d'un trou en forme de U ouvert vers l'arête latérale de la pièce de guidage (14).

17. Dispositif de fermeture selon l'une des revendications précédentes,
**caractérisé par le fait que** la pièce de guidage (14) est fixée de manière démontable à la coulisse de verrou (1) au moyen d'au moins un élément de fermeture (7).

18. Dispositif de fermeture selon l'une des revendications précédentes,
**caractérisé par le fait que** le trou oblong (18) ou le trou en forme de U (18) présente une largeur plus faible que le diamètre de l'élément de fermeture (7).

19. Dispositif de fermeture selon l'une des revendications précédentes,
**caractérisé par le fait que** la coulisse de verrou (1) présente une denture (2) correspondant à la courroie crantée.
